# EUROPÄISCHE PATENTSCHRIFT

(11) **EP 0 087 644 B1**
(45) Veröffentlichungstag und Bekanntmachung des Hinweises auf die Patenterteilung: **25.09.1985**
(21) Anmeldenummer: 83101297.6
(22) Anmeldetag: 10.02.1983
(51) Int. Cl.: B65H 18/14

(54) **Mehrfach-Wickelwendemaschine**
Turning multiple-winding machine
Bobineuse multiple tournante

(30) Priorität: 18.02.1982 DE 3205779
(43) Veröffentlichungstag der Anmeldung: 07.09.1983
(73) Patentinhaber: Lenze GmbH & Co. KG Aerzen, D-3251 Aerzen 1 (DE)
(72) Erfinder: Wehrmann, Claus, D-4923 Extertal (DE)
(74) Vertreter: Patentanwälte Dipl.-Ing. Bodo Thielking Dipl.-Ing. Otto Elbertzhagen

## Beschreibung

Die Erfindung betrifft eine Mehrfach-Wickelwendemaschine mit einem Wickelstern und einer Andruckwalze, die auf einem schwenkbaren Rahmen angeordnet ist, der mittels eines Stellmotors um eine zur Achse der Andruckwalze parallele Achse verschwenkbar ist, wobei die Andruckwalze gegenüber der verschwenkachse mittels eines anderen Stellmotors verstellbar ist.

Bei einer bekannten Vorrichtung dieser Art (DE-GM 7728223) ist die Andruckwalze auf einem Kniehebelpaar gelagert und über eine Kupplung mit dem Antrieb des Wickelsterns verbunden. Wenn der volle Wickel in seine Abnahmeposition verschwenkt wird, nimmt der Wickelsternantrieb die dann eingekuppelte Schwenkwelle mit. Nach Erreichen der Endposition des geschwenkten vollen Wickels wird die Kupplung getrennt und anschliessend das Kniehebelpaar mittels eines pneumatischen Stellzylinders wieder in die Andruckposition für den neuen leeren Wickel verschwenkt.

Bei einer anderen bekannten Vorrichtung der eingangs erwähnten Art (DE-GM 81 24903) sind am Wickelstern Mitnehmer angeordnet, die zur Anlage an Mitnehmerbereiche des Kniehebelpaars ausgebildet sind und das Andruckwalzensystem an der Wickelrolle beim Wendevorgang mitführen.

Beide bekannten Vorrichtungen haben den Nachteil, dass sich beim Wendevorgang der Umschlingungswinkel der Warenbahn auf der Andruckwalze ständig verändert. Dies ist in beiden Fällen eine Folge der zwangsweise erfolgenden Kopplung zwischen der Bewegung des Wickelsterns und der Bewegung der Andruckwalze. Die ständige Veränderung des Umschlingungswinkels der Warenbahn an der Andruckwalze ist die Ursachefürstörende Lufteinschlüssezwischen den Lagen der Wickelrolle sowie für Störungen im Warenbahnzulauf durch Faltenbildung und Bahnverlauf.

Ausgehend von diesem Stand der Technik liegt der Erfindung die Aufgabe zugrunde, eine Mehrfach-Wickelwendemaschine der bekannten Art so auszubilden, dass ein gleichmässiger Warenbahnzulauf und ein einwandfreies Wickeln auch während des Wendevorgangs sichergestellt ist.

Die Lösung dieser Aufgabe erfolgt erfindungsgemäss dadurch, dass die Verstellung der Stellmotoren beim Schwenkvorgang des Wickelsterns in Abhängigkeit sowohl vom Durchmesser des Wikkels als auch von der Schwenkposition des Wikkelsterns in der Weise regelbar ist, dass der Umschlingungswinkel der Warenbahn auf der An-* druckwalze zumindest im wesentlichen stets gleich bleibt.

Bei einer praktischen Ausführungsform wird die Relativlage von Andruckwalze zu Wickel mittels einer Abtasteinrichtung für den Wickeldurchmesser und einer Abtasteinrichtung für dessen Schwenkposition ermittelt und die ermittelten Werte über entsprechende Signalgeber einem Funktionsgeber oder Rechner zugeführt, dessen Ausgangsinformation gemeinsam mit der von einem Positionsmelder der Andruckwalze oder eines damit verbundenen Elements stammenden Ist-Wert-Information einem Lageregierzur Erzeugung eines Stellsignals für mindestens einen Stellmotor zugeführt.

Es hat sich als zweckmässig erwiesen, dass ein Stellmotor für die Lageveränderung der Andruckwalze schwenkbar um eine zur Wickelachse parallele Achse gelagert ist.

Bei einer bevorzugten Ausführungsform ist der erste Stellmotor bzw. die damit verbundene erste Stelleinrichtung mittels eines zweiten Stellmotors verschwenkbar.

Als besonders zweckmässig hat es sich erwiesen, dass der erste Stellmotor aus einem Elektromotor mit Spindel und Spindelmutter besteht und die Spindelmutter mit der Lagerung für die Andruckwalze verbunden ist.

Der zweite Stellmotor ist zweckmässigerweise eine pneumatische Kolben-Zylinder-Einheit.

Ferner kann nach einem weiteren Merkmal der Erfindung mindestens der zweite Stellmotor eine hydraulische Kolben-Zylinder- Einheit sein.

Schliesslich hat es sich als zweckmässig erwiesen, dass der elektrische Stellmotor ein Gleichstrommotor ist.

Anstelle einer analogen Regelung kann auch eine digitale Regelung mit Hilfe von Mikroprozessoren verwendet werden.

Nachstehend wird ein bevorzugtes Ausführungsbeispiel der Erfindung anhand der Zeichnung im einzelnen beschrieben. Es zeigen
Fig. eine schematische Seitenansicht der Wikkelmaschine mit dem Andruckwalzensystem in der Wickelstellung,
Fig. 2 die Wickelmaschine mit dem Andruckwalzensystem in unterschiedlichen Positionen,
Fig. 3 eine Vorderansicht der Wickelmaschine mit Andruckwalzensystem,
Fig. 4 das Blockschaltbild eines Systems für die vorgesehene Regelung.

Ein insgesamt mit 4 bezeichneter Wickelstern ist mit drei Wickelstellen 1,2 und 3 versehen und wird beim Rollenwechsel von einem nicht dargestellten Wendemotor angetrieben. Unter dem Wickelstern 4 ist ein Schwenkrahmen 5 vorgesehen, auf dem seitlich parallel zueinander verlaufende Spindeln 6 und 7 drehbar gelagert sind. Die Spindel 6 wird von einem Elektromotor 13 gedreht, der über ein Antriebselement, beispielsweise eine Antriebskette 14 die Spindel 7 mit gleicher Drehzahl antreibt.

Die Spindeln 6 und 7 wirken zusammen mit Spindelmuttern 6a und 7a, welche an einem Ende eines Rahmens 8 vorgesehen sind. Der Rahmen 8 trägt an dem den Spindelmuttern 6a und 7a gegenüberliegenden Ende eine frei drehbare Andruckwalze 9.

Der Schwenkrahmen 5 ist verschwenkbar um die Längsachse der ortsfest angeordneten Welle 12 gelagert. Es ist demzufolge auch der Rahmen 8 mit Andruckwalze um die gleiche Längsachse verschwenkbar. Am Schwenkrahmen 5 ist beidseitig je ein Pneumatikzylinder 10 bzw. 11 angebracht. Die beiden Pneumatikzylinder dienen zur Erzeugung des Anpressdrucks der Andruckwalze 9 an den Wickel.

Die Warenbahn 16 wird dem Wickel 17 in der Wickelstellung über eine horizontale, verfahrbare und bei Zunahme des Wickels ausweichende Kontaktwalze 18 zugeführt. Die Kontaktwalze 18 liegt unmittelbar an der Auflaufstelle der Warenbahn 16 auf den Wickel 17 an diesem an und verhindert das Einwickeln von Luft. Die in der Nähe der Kontaktwalze 18 an dem Wickel 17 anliegende Andruckwalze 9 wird mittels der Pneumatikzylinder 10 und 11 mit einem konstanten oder programmiert steuerbaren Anpressdruck an den Wickel 17 angedrückt.

Kurz bevor der Wickel 17 seinen endgültigen Durchmesser erreicht hat, wird der Wendevorgang desWickelsterns4eingeleitet. Dabeidrehtsichder Wickelstern 4 entgegen dem Uhrzeigersinn in die Abnahmestellung, die in Fig. 2 durchgehend gezeichnet dargestellt ist. Während dieses Vorgangs schiebt sich die Andruckwalze 9 in einem vorprogrammierten Ablauf zwischen die kontaktwalze 18 und den Wickel 17 und bleibt auch dabei stets an den Wickel 17 angelegt. Die Andruckwalze 9 wird in eine für die Führung der Warenbahn während des Wendevorgangs günstigste Position geschoben, bei der sie einen als günstig ermittelten Umschlingungswinkel a einnimmt. Beim Wendevorgang wird der ursprüglich eingenommene Umschlingungswinkel a stets unverändert gehalten, und zwar unter ständiger Auflage der Andruckwalze 9 am Wickel 17. Durch den gleichbleibenden Umschlingungswinkel a und die ständige Auflage der Andruckwalze 9 während der Verschwenkbewegung des Wickelsterns wird sichergestellt, dass in dieser Phase weder Lufteinschlüsse noch Faltenbildung oder Lagenverschiebung der Warenbahn 16 auftreten können.

Der gleichbleibende Umschlingungswinkel der Warenbahn 16 auf der Andruckwalze 9 wird erreicht durch die elektronisch geregelte Verstellung des Elektromotors 13. Der Durchmesser des Wikkels 17 wird mittels einer Abtasteinrichtung 19 ermittelt, nämlich dadurch, dass eine charakteristische Distanz zwischen dem Wickel 17 und der Kontaktwalze 18 gemessen wird. Ferner wird die Schwenkposition des Wickelsterns von einer entsprechenden Abtasteinrichtung, nämlich einem Wendepotentiometer 20 ermittelt. Sowohl der Messwert für den Wickeldurchmesser als auch der Messwert für die Schwenkposition des Wickelsterns werden über entsprechende Signalgeber einem Funktionsgeber oder Rechner 21 zugeführt. Der Rechner 21 ermittelt die jeweils richtige Sollstellung der Andruckwalze 9 und speist ein Signal an den Lageregler 22 ein. Der Lageregler 22 erhält ferner noch eine Ist-Wert-Information über die Position der Andruckwalze von einem Positionsmelder 15 und der Lageregler 22 kann nach Vergleich der in ihn eingespeisten Informationen den Elektromotor 13 so steuern, dass die Andruckwalze 9 stets die richtige Position einnimmt und der Umschlingungswinkel a stets gleich gehalten wird.

Sobald der Wickel 17 die Abnahmestellung erreicht hat, wird der Wickelstern 4 stillgesetzt. Mittels eines nicht dargestellten automatischen Wechselsystems wird die Warenbahn 16 von dem vollen Wickel 17 getrennt und an die leere Wickelstelle 3 angelegt und weitergewickelt.

Die Stellzylinder 10 und 11 schwenken den Schwenkrahmen 5 in die Ausgangsstellung gemäss Fig. 1 zurück, während der Elektromotor 13 die Andruckwalze 9 ebenfalls in die Ausgangsstellung gemäss Fig. 1 zurückverstellt. In dieser Ausgangsstellung kommt die Andruckwalze 9 in der Wickelstellung zur Anlage mit dem neuen Wickel.

## Patentansprüche

1. Mehrfach-Wickelwendemaschine mit einem Wickelstern (4) und einer Andruckwalze (9), die auf einem schwenkbaren Rahmen (8) angeordnet ist, der mittels eines Stellmotors (10; 11) um eine zur Achse der Andruckwalze (9). parallele Achse (12) verschwenkbar ist, wobei die Andruckwalze (9) gegenüber der Verschwenkachse (12) mittels eines anderen Stellmotors (13) verstellbar ist, dadurch gekennzeichnet, dass die Verstellung der Stellmotoren (13; 10; 11) beim Schwenkvorgang des Wickelsterns (4) in Abhängigkeit sowohl vom Durchmesser des Wickels (17) als auch von der Schwenkposition des Wickelsterns (4) in djPrWeise regelbar ist, dass der Umschlingungswinkel (a) derWarenbahn (16) auf der Andruckwalze (9) zumindest im wesentlichen stets gleich bleibt.

2. Mehrfach-Wickelwendemaschine nach Anspruch 1, dadurch gekennzeichnet, dass die Relativlage von Andruckwalze (9) zu Wickel mittels einer Abtasteinrichtung (19) für den Wickeldurchmesser und einer Abtasteinrichtung (20) für dessen Schwenkposition ermittelt und über entsprechende Signalgeber einem Funktionsgeber oder Rechner (21 ) zugeführtwird, dessen Ausgangsinformation gemeinsam mit der Ist-Wert-Information von einem Positionsmelder (15) der Andruckwalze (9) oder eines damit verbundenen Elements (8) einem Lageregler (22) zur Erzeugung eines Stellsignals für mindestens einen Stellmotor (13) zugeführt wird.

3. Mehrfach-Wickelwendemaschine nach Anspruch 1 oder 2, dadurch gekennzeichnet, dass ein Stellmotor (13) für die Lageveränderung der Andruckwalze (9) schwenkbar um eine zur Wickelachse parallele Achse (12) gelagert ist.

4. Mehrfach-Wickelwendemaschine nach einem oder mehreren der Ansprüche 1 bis 3, dadurch gekennzeichnet, dass der erste Stellmotor (13) bzw. die damit verbundene erste Stelleinrichtung mittels eines zweiten Stellmotors (10) verschwenkbar ist.

5. Mehrfach-Wickelwendemaschine nach einem oder mehreren der Ansprüche 1 bis 4, dadurch gekennzeichnet, dass der erste Stellmotor (13) aus einem Elektromotor (13) mit Spindel (6) und Spindelmutter (6a) besteht und die Spindelmutter (6a) mit der Lagerung für die Andruckwalze (9) verbunden ist.

6. Mehrfach-Wickelwendemaschine nach einem oder mehreren der Ansprüche 1 bis 5, dadurch gekennzeichnet, dass der zweite Stellmotor (10) eine pneumatische Kolben-Zylinder-Einheit ist.

7. Mehrfach-Wickelwendemaschine nach Anspruch 5, dadurch gekennzeichnet, dass mindestens der zweite Stellmotor (10) eine hydraulische Kolben-Zylinder- Einheit ist.

8. Mehrfach-Wickelwendemaschine nach einem oder mehreren der Ansprüche 1 bis 7, dadurch gekennzeichnet, dass der elektrische Stellmotor (13) ein Gleichstrommotor ist.

## Revendications

1. Bobineuse multiple tournante avec un tambour à bobines (4) et un cylindre de pression (9) qui est monté sur un cadre oscillant (8), lequel peut être incliné, au moyen d'un servomoteur (10; 11), autour d'un axe (12) parallèle à l'axe du cylindre de pression (9), le cylindre de pression (9) étant déplaçable par rapport à l'axe d'inclinaison (12) au moyen d'un autre servomoteur (13), caractérisée en ce que le déplacement des servomoteurs (13; 10; 11) au cours de l'opération de rotation du tambour à bobines (4) est réglable en fonction tant du diamètre de la bobine (17) que de la position angulaire du tambour à bobines (4), de telle façon que l'angle d'enroulement a de la bande (16) sur le cylindre de pression (9) reste toujours au moins sensiblement constant.

2. Bobineuse multiple tournante suivant la revendication 1, caractérisée en ce que la position relative du cylindre de pression (9) par rapport à une bobine est déterminée par un dispositif (19). de détection du diamètre de la bobine et par un dispositif (20) de détection de sa position angulaire, et en ce qu'elle est transmise, via des générateurs de signaux appropriés, à un générateur de fonction ou à un calculateur (21 ), dont le signal de sortie, combiné avec le signal de mesure émanant d'un détecteur de position (15) du cylindre de pression (9) ou d'un élément (8) qui lui est associé, est transmis à un régulateur de position (22) pour produire un signal de réglage destiné à au moins un servomoteur (13).

3. Bobineuse multiple tournante selon l'une des revendications 1 ou 2, caractérisée en ce qu'un servomoteur (13) assurant la variation de la position du cylindre de pression (9) est monté de façon pivotante autour d'un axe (12) parallèle à l'axe de la bobine.

4. Bobineuse multiple tournante selon une ou plusieurs des revendications 1 à 3, caractérisée en ce que le premier servomoteur (13), respectivement le premier dispositif de régalge qui lui est associé, peut être basculé au moyen d'un second servomoteur (10).

5. Bobineuse multiple tournante selon une ou plusieurs des revendications 1 à 4, caractérisée en ce que le premier servomoteur (13) consiste en un moteur électrique (13) avec tige filetée (6) et écrou (6a) et en ce que l'écrou (6a) de la tige filetée (6) est relié aux paliers de support du cylindre de pression (9).

6. Bobineuse multiple tournante suivant une ou plusieurs des revendications 1 à 5, caractérisée en ce que le second servomoteur (10) est constitué d'un ensemble pneumatique à piston-cylindre.

7. Bobine multiple tournante suivant la revendication 5, caractérisée en ce qu'au moins le second servomoteur (10) est constitué d'un ensemble hydraulique à piston-cylindre.

8. Bobineuse multiple tournante suivant une ou plusieurs des revendications 1 à 7, caractérisée en ce que le servomoteur électrique (13) est un moteur à courant continu.

## Claims

1. A multiple lap-reversing machine with a lap star (4) and a pressure roller (9) arranged on a pivotable frame (8) which is pivotable by means of a servo-motor (10; 11) about an axle (12) parallel to the axle of the pressure roller (9), the pressure roller (9) being adjustable relative to the pivot axle (12) by means of another servo-motor (13), wherein the adjustment of the servo-motors (13; 10; 11) during the pivoting action of the lap star (4) can be regulated as a function of both the diameter of the lap (17) and the pivoting position of the lap star (4), in such a way that the looping angle (a) of the web of material (16) on the pressure roller (9) always remains at least essentially constant.

2. A multiple lap-reversing machine as claimed in claim 1, wherein the relative position of the pressure roller (9) in relation to the lap is determined by means of a sensing device (19) for the lap diameter and a sensing device (20) for its pivoting position and is fed via corresponding signal transmitters to a function generator or computer (21), of which the output information, together with the actual-value information from a position indicator (15) of the pressure roller (9) or of an element (8) connected to the latter, is fed to a position controller (22) for generating an adjusting signal for at least one servo-motor (13).

3. A multiple lap-reversing machine as claimed in claim 1 or 2, wherein a servo-motor (13) for changing the position of the pressure roller (9) is mounted so as to be pivotable about an axle (12) parallel to the lap axle.

4. A multiple lap-reversing machine as claimed in one or more of claims 1 to 3, wherein the first servo-motor (13) orthe first adjusting device connected to it is pivotable by means of a second servo-motor (10).

5. A multiple lap-reversing machine as claimed in one or more of claims 1 to 4, wherein the first servo-motor (13) consists of an electric motor (13) with a spindle (6) and a spindle nut (6a), and the spindle nut (6a) is connected to the mounting for the pressure roller (9).

6. A multiple lap-reversing machine as claimed in one or more of claims 1 to 5, wherein the second servo-motor (10) is a pneumatic piston/cylinder unit.

7. A multiple lap-reversing machine as claimed in claim 5, wherein at leastthe second servo-motor (10) is a hydraulic piston/cylinder unit.

8. A multiple lap-reversing machine as claimed in one or more of claims 1 to 7, wherein the electric servo-motor (13) is a direct-current motor.
